# EUROPÄISCHE PATENTSCHRIFT

(11) **EP 0 608 691 B1**
(45) Veröffentlichungstag und Bekanntmachung des Hinweises auf die Patenterteilung: **08.10.1997**
(21) Anmeldenummer: 94100217.2
(22) Anmeldetag: 08.01.1994
(51) Int. Cl.: F23K 1/00, F23K 3/02, F23C 1/00

(54) **Verfahren zur Energiegewinnung aus festen Brennstoffen und Kombibrenner**
Method for energy production from solid fuels and combination burner for various fuels
Procédé pour la production d'énergie à partir de combustibles solides et brûleur mixte pour différents combustibles

(30) Priorität: 29.01.1993 DE 4302430
(43) Veröffentlichungstag der Anmeldung: 03.08.1994
(73) Patentinhaber: DKM DEUTSCHE KOHLE MARKETING GmbH, 44137 Dortmund (DE)
(72) Erfinder: Wolter, Udo, Dipl.-Ing., D-45699 Herten (DE)
(74) Vertreter: Schulte, Jörg, Dipl.-Ing.

(56) Entgegenhaltungen:
- EP-A- 0 150 501
- WO-A-83/04085
- WO-A-87/05132
- DE-A- 2 716 216
- DE-A- 3 407 185

## Beschreibung

Die Erfindung betrifft ein Verfahren zur Energiegewinnung durch Verbrennung von festen Brennstoffen wie Steinkohle, die dosiert und gleichmäßige in eine Sichtermühle gefördert und dort auf Staubfeinheit gemahlen und dann nach Austragen über die Mühlenluft pneumatisch zum Kessel und in den Staubbrenner transportiert werden, wobei die Brennstoffversorgung der elektrisch gezündeten Öl- oder Gasflamme nach einem Anlauf von wenigen Sekunden abgestellt wird. Darüber hinaus betrifft die Erfindung einen Kombibrenner mit einem Kessel, der sowohl mit einem Öl-/Gasbrenner wie einem Staubbrenner ausgerüstet ist, wobei die Festbrennstoffgutzufuhr ebenso wie Öl-/Gaszufuhr automatisch elektrisch regelbar und der Öl- oder Gasbrenner abhängig von der Feststoffzufuhr schaltbar ist.

Sogenannte Kohlenstaubfeuerungen sind bekannt. Die mit Kohlenstaub beladene Luft wird durch ein Gebläse zu den Brennern befördert, durch die hindurch sie oben oder an den Seiten in den Kessel eingeblasen wird. Zweitluft wird durch besondere Öffnungen bzw. am Brenner entlang zugeführt, so daß möglichst heftige Wirbel entstehen. Nachteilig bei diesen bekannten Feuerungen ist, daß sie in der Regelung schwerfällig und bezüglich der Qualität der Kohle empfindlich sind. Nachteilig ist außerdem, daß der durch die Verbrennung des Kohlenstaubes entstehende feinkörnige Staub insbesondere bei liegenden Rohrkesseln teilweise im Kessel verbleibt, so daß er eine Behinderung darstellt. Hauptproblem ist aber bei derartigen Brennern die Leistungsregelung, weil derartige mit Kohlenstaub betriebene Brenner nicht ohne weiteres in der Leistung reduziert werden können. Entsprechende Anlagen sind der EP-0 150 501-A, der DE-27 16 216.9-A und der DE-34 07 185.7-A zu entnehmen. Während nach der EP-0 150 501-A Kohlenstaub und Kalkstaub oder Dolomitstaub gemeinsam gemahlen und dann weiterverwendet werden, ist nach der DE-27 16 216.9-A und der DE-34 07 185.7-A lediglich eine Aufmahlung von Brennstoff auf hohe Feinheiten, d. h. 300 µ vorgesehen. Hierbei wird der pulverförmige Brennstoff über einen Zündbrenner gezündet und dann verbrannt, wobei gemäß DE-34 07 185.7-A zur Steigerung der Laständerungsgeschwindigkeit eine Änderung der Mahlfeinheit des Kohlenstaubes am Austrag des Mühlensichters vorgesehen ist. Die Mahlfeinheit wird bei steigendem Brennstoffbedarf der Feuerung gesenkt und bei fallendem Brennstoffbedarf erhöht, wobei mit Abschluß der Laständerung automatisch auch die Veränderung der Mahlfeinheit eingestellt wird. Mit einer derartigen Vorgehensweise ist es nicht möglich, einen kontinuierlich, den gesetzlichen Auflagen bezüglich der Schwefeleinbindung genügenden Brennerbetrieb durchzufahren. Insbesondere ist auch ein Dauerbetrieb nicht möglich, weil insbesondere durch ungenügende Zerkleinerung des Kalksteins eine Belastung der Flamme auftritt, ohne daß die notwendige und sichere Einbindung des Schwefels erreicht werden kann.

Der Erfindung liegt daher die Aufgabe zugrunde, auch bei Zugabe von Kalk eine durchgehend an den Bedarf anpaßbare Leistungsregelung bei geringst möglichem Schadstoffausstoß zu schaffen.

Die Aufgabe wird erfindungsgemäß dadurch gelöst, daß die festen Brennstoffe ungetrocknet zusammen mit Kalkstein auf < 63 µ gemahlen und in den Staubbrenner transportiert werden, daß die gesamte Feuerungsleistung des Kessels durch Regelung des Sichters der Sichtermühle geregelt wird und zwar in der Weise, daß bei einer höheren Leistung eine geringere Zerkleinerung und bei niedrigerer Leistung eine höhere Zerkleinerung unter gleichzeitiger Veränderung des Mühlendurchsatzes durch Regelung des Dosierförderers eingestellt wird und daß die Brennstoffversorgung der Öl- oder Gasflamme nach Abschluß des Zündvorganges bei Störungen im Festbrennstoffbereich automatisch wieder eingeschaltet wird.

Ein derartiges Verfahren ermöglicht den Betrieb derartiger Kohlenstaubkessel eng an den Bedarf angepaßt. Durch die Änderung der Mühlendurchsatzleistung in der vorgesehenen Form wird bei kleinerer Leistung eine höhere Zerkleinerung und bei höherer Leistung eine geringere Zerkleinerung bewirkt, wodurch automatisch auch die Leistung des Brenners angepaßt wird, d. h. reduziert oder auch gesteigert wird. Darüber hinaus ist überraschend eine niedrige NOX-Emission zu erreichen, weil durch den Einsatz der geringen Mühlenluft eine hohe Beladung im Brennstaubeintritt des Brenners erreicht werden kann. Schließlich erfolgt eine gute Entschwefelung, weil aufgrund der hohen Mahlfeinheit eine die Einbindung des Schwefels in die Asche sichernde Flammengestaltung erreicht wird. Weiter oben ist bereits erläutert worden, daß eine Einbindung des Schwefels in die Flugasche durch die hohe Mahlfeinheit möglich ist, wobei mit der Kohle gleichzeitig Kalkstein zerkleinert und damit in die Feuerung eingetragen wird. Gemäß der Erfindung ist nun vorgesehen, das Rohprodukt und Kalkstein gemeinsam auf < 63 µ zerkleinert werden. Eine solche Mahlfeinheit ist mit geeigneten Mühlen erreichbar, wobei sich hier eine Sichtermühle als besonders zweckmäßig herausgestellt hat, wobei vorteilhaft ist, daß die Grenze von 63 µ sicher eingehalten werden kann. Aufgrund dieser hohen Mahlfeinheit ist es möglich, absorptive Reaktionen mineralischer Bestandteile zu erzeugen, die eine optimale Schwefeleinbindung sicherstellen. Der in die Mühle integrierte Sichter ermöglicht es, nur einen geringen Anteil Brennstaub größeren Durchmessers zu erzeugen, wobei dies durch entsprechende Auslegung der Mühle erreicht werden kann. Aufgrund der großen Oberfläche des erzeugten Staubes trocknen die Kohlenpartikel durch Ablösen der feuchten Bestandteile und entgasen, während sie die Flamme passieren. Damit wird ein Aktivkoks erzeugt, der z. B. SO₂ absorbiert.

Nach einer zweckmäßigen Ausbildung der Erfindung ist vorgesehen, daß regelungstechnisch eine auf die jeweilige Feuerungsleistung abgestimmte O₂-Konzentration gefahren wird, wodurch schwankende Qualitäten im Festbrennstoff ausgeglichen werden. Damit wird auch in diesem Bereich eine Anpassung des Betriebes an äußere Gegebenheiten möglich.

Eine besonders günstige Zerkleinerung und die weiter oben geschilderte Verringerung des Anteiles des Brennstoffes mit größerem Durchmesser wird insbesondere eingehalten, wenn das Rohprodukt und der Kalkstein prallzerkleinert, vorzugsweise zweistufig prallzerkleinert werden. Diese doppelte Prallzerkleinerung wird dadurch erreicht, daß die Kohlekörner zunächst auf die rotierenden Leisten der Mühlen prallen, um von diesen gegen die Wandung der Mühle geschleudert zu werden, wo sie ein weiteres Mal auf Zerkleinerung beansprucht werden.

Zur Regelung des Kessels ist es möglich, bei Erreichen einer maximal zulässigen Rauchgastemperatur am Kesselende die Feuerungsleistung des Brenners über die Rauchgastemperatur am Kesselausgang ergänzend zu regeln. Damit wird sichergestellt, daß die maximal zulässige Gastemperatur für die nachgeschaltete Filteranlage und/oder die maximal zulässige Feuerungsleistung bei unbeabsichtigt höherem Heizwert des Einsatzbrennstoffes nicht überschritten werden. Dieses Verfahren bringt also gleichzeitig eine zusätzliche Sicherung der Anlage selbst.

Insbesondere bei liegenden Rohrkesseln treten wie schon erwähnt Probleme im Kessel durch sich absetzenden Staub auf. Der Kessel muß von daher in gewissen Abständen gereingt werden. Hier ist eine automatische und den Betrieb nicht belastende Kesselreinigung möglich, indem der Brenner zur Kesselreinigung kurzzeitig und bis zum Absinken der Kesselvorlauftemperatur um mindestens 5 °C abgeschaltet wird, um dann auf Maximalleistung gebracht zu werden, wobei die Verbrennung mit ungefähr doppeltem Luftüberschuß betrieben wird. Bei Erreichen einer entsprechenden Abgastemperaturcharakteristik in Abhängigkeit der Feuerungsleistung wird dementsprechend die Feuerungsleistung auf Minimum reduziert oder der Brenner gar ganz abgeschaltet. Dies geht so lange, bis ein größerer Wärmebedarf gefordert wird, z. B. die Kesselvorlauftemperatur um mindestens 5 °C abgesunken ist. Danach wird die Feuerungsleistung auf Maximalleistung gefahren, die Verbrennung mit ungefähr doppeltem Luftüberschuß betrieben, so daß die Geschwindigkeiten im Konvektionsteil wesentlich größer werden, als im Auslegungspunkt. In diesem Betriebszustand werden die Flugstaubablagerungen weggeblasen. Nach einer eingestellten Zeit wird wieder auf normalen Regelbetrieb umgeschaltet und der Kessel ist wieder einwandfrei zu fahren.

Zur Durchführung des Verfahrens dient ein Kombibrenner-System mit einem Kessel, der sowohl mit einem Öl-/Gasbrenner wie einem Staubbrenner ausgerüstet ist, wobei die Festbrennstoffgutzufuhr automatisch regelbar und der Öl- oder Gasbrenner abhängig von der Feststoffzufuhr schaltbar ist. Die automatische Leistungsregelung wird dadurch möglich, daß der Staubbrenner mit einer Sichtermühle mit integriertem und einstellbarem dynamischen Sichter pneumatisch verbunden ist, daß die Sichtermühle eine Leistenmühle ist, wobei die gesamte Feuerungsleistung des Kessels durch Regelung des Sichters geregelt ist und zwar in der Weise, daß bei einer höheren Leistung eine geringere Zerkleinerung und bei niedrigeren Leistung eine höhere Zerkleinerung unter gleichzeitiger Veränderung des Mühlendurchsatzes durch Regelung des Dosierförderers einstellbar ist und wobei die festen Brennstoffe ungetrocknet und zusammen mit Kalkstein auf < 63 µ zu mahlen sind. Die entsprechende Ausbildung der Sichtermühle mit dem einstellbaren dynamischen Sichter gibt die Möglichkeit, die Brennstoffzufuhr so zu regulieren, daß darüber auch die Feuerungsleistung geregelt wird. Die Aufmahlung wird entsprechend des Mühlendurchsatzes, dieser ist gleichzusetzen der Brennerleistung, variiert. Bei kleiner Leistung wird eine hohe Mahlfeinheit und bei großer Leistung eine niedrige Mahlfeinheit eingeregelt und eingehalten. Um eine gezielte Mehrfachzerkleinerung der Brennstoffteile sicherzustellen, ist die Sichtermühle als Leistenmühle ausgebildet. Die einzelnen Körner werden somit über die rotierende Durchblaszellenradschleuse in die Sichtermühle hineingeblasen, wo die einzelnen Körner zunächst auf die Leisten prallen und hier eine erste Zerkleinerung erfahren. Über die Leisten werden die zerkleinerten Körner dann gegen die Wandung der Mühle geschleudert, wo ein weiterer Zerkleinerungsprozeß abläuft. Erst dann steht das Endprodukt zur Verfügung, das über den Sichter entweder ausgetragen oder aber in den Zerkleinerungsprozeß zurückgegeben wird.

Besonders wichtig ist, daß der Betrieb der Sichtermühle durch gleichmäßige Brennstoffzufuhr immer gewährleistet ist. Hierzu ist der Sichtermühle ein Dosiervorlagebehälter vorgeordnet, der auf einen Dosierförderer und eine mit konstanter Drehzahl rotierende Durchblasezellenradschleuse aufgebend angeordnet ist, die ihrerseits über ein Brennstoffeintragsgebläse beaufschlagt ist. Die Sichtermühle wird bei entsprechender Auslegung gleichmäßig beschickt, weil im Dosiervorlagebehälter sowohl der Brenstoff wie auch der Kalkstein vorgehalten werden können und zwar in den vorgesehenen Anteilen. Über den Dosiervorlagebehälter fällt das Gemisch zunächst auf den Dosierförderer, wodurch eine erste Vergleichmäßigung erreicht ist. Über den Dosierförderer gelangt das Gemisch dann in die mit gleicher und konstanter Drehzahl rotierende Durchblaszellenradschleuse. Diese Durchblaszellenradschleuse ist durch ein Brennstoffeintragsgebläse beaufschlagt, so daß über die entsprechende Druckluft das Gemisch, das in entsprechender Körnung vorliegt, in die Sichtermühle eingeblasen werden kann. Die Sichtermühle wird zusätzlich von unten her über ein Mühlenluftgebläse beaufschlagt. Dadurch ist sowohl für die Sichterwirkung, den Zerkleinerungsprozeß als auch den Staubaustrag die notwendige Luftmenge sichergestellt.

Die Brennstoffkörner werden in der Sichtermühle zunächst zerkleinert und dann nach abgeschlossenem und zufriedenstellendem Zerkleinerungseffekt durch den Sichter ausgetragen. Über die Mühlenluft erfolgt der pneumatische Transport bis zum Staubbrenner und von dort in das Kesselinnere. Durch die geringe Mühlenluft wird eine hohe Beladung im Brennstoffeintritt des Brenners erreicht, wodurch wiederum die schon erwähnte niedrige NOX-Emission eingehalten werden kann. Darüber hinaus wird durch Regelung des Sichters bzw. der Sichtermühle der Brenner bzw. die Feuerungsleistung geregelt werden.

Die Brennerleistungsregelung verfügt über eine Overrideregelung, wobei diese Overrideregelung ein Überschreiten der maximal zulässigen Feuerungsleistung auch bei schwankender Brennstoffqualität wirksam verhindert. Andererseits wird ein weiterer Kesselbetrieb ermöglicht, ohne daß die maximal zulässige Abgastemperatur vor dem Gewebefilter überschritten und die Feuerung abgeschaltet wird.

Die Erfindung zeichnet sich dadurch aus, daß ein Verfahren und ein Kombibrenner geschaffen sind, die einen weitgehend geregelten Betrieb eines derartigen Kessels ermöglichen. Insbesondere ist eine Leistungsregelung möglich, die über die Sichtermühle abläuft. Die ungetrocknete Kohle wird dosiert der Sichtermühle zugeführt, wo die Feinstzerkleinerung vorgenommen wird. Bei dieser Sichtermühle handelt es sich um eine Leistenmühle, bei der die Kohle einmal durch die Leisten und zum Zweiten durch den Aufprall auf die Wand der Mühle zerkleinert wird. Über den Sichter erfolgt dann eine Trennung bei 63 µm, woraufhin das grobe Korn in die Mühle zurückfällt, während das feinere Korn dem Brenner zielgerichtet zugeführt wird. Die Leistungsregelung erfolgt über die Sichtermühle bzw. diese stellt sich wieder entsprechend der Zufuhr an Kohle und Luft ein. Bei kleinerer Leistung erfolgt eine höhere Zerkleinerung, d.h. also eine größere Feinheit, bei höherer Leistung erfolgt eine geringere Zerkleinerung, so daß insgesamt ein gut anpaßbarer Betrieb eines derartigen Kessels, der auch als liegender Rohrkessel ausgebildet sein kann, möglich wird.

Weitere Einzelheiten des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigt :
- Fig. 1: ein Schema des Kohlestaubkessels.

Bei dem in Fig. 1 dargestellten Kessel (1) handelt es sich um einen liegenden Rohrkessel, in dem Staubkohle verbrannt wird. Bei diesem Kessel (1) handelt es sich um einen Kombikessel oder besser gesagt um ein Kombi-Brenner-System Öl/Kohle. Dementsprechend ist der Kessel mit einem Ölbrenner (2), einem Gasbrenner (3) und einem Staubbrenner (4) ausgerüstet. Ölbrenner (2) und Gasbrenner (3) sind alternativ im Betrieb.

Der Kessel (1) ist wie üblich mit einer Kesselkreispumpe (6) ausgerüstet, über den der Wasserkreislauf funktioniert. Über das Mischventil (7) und die Rückschlagklappe (8) ist ein gezielter Betrieb bzw. eine gezielte Versorgung des Verbrauchers möglich.

Die erforderliche Verbrennungsluft liefert das Verbrennungsluftgebläse (10), wobei über den Verteiler (12) und die Regelklappen (11) jeweils gezielt die Verbrennungsluft den Brennern (2, 3, 4) zugeführt werden kann.

Bei dem hier dargestellten Beispiel ist davon ausgegangen worden, daß zur Zündung der Staubfeuerung eine Ölbefeuerung erfolgt. Die notwendige Versorgung des Ölbrenners (2) erfolgt über die Ölpumpe (14), wobei über den Ölfilter (15) und das Ölregelventil (16) sowie das Magnetventil (17) eine gezielte Steuerung des ölbrenners (2) möglich ist. Die Öl- bzw. Gasflamme wird hier elektrisch gezündet. Nach erfolgter Zündung wird der Festbrennstoff, d.h. die Kohle in die Zerkleinerungseinrichtung gefördert. Nach einer eingestellten Zeit von ca. 10 Sec. wird die Öl- bzw Gaszufuhr abgeschaltet und die Brennstaubverbrennung erfolgt leistungsgeregelt.

Sobald eine Störung im Systemteil Festbrennstoff, während des Betriebes mit Brennstaub, auftritt, schaltet der Staubbrenner (4) automatisch ab und der Ölbrenner (2) wird eingeschaltet. Wird die Störung beseitigt und quittiert, schaltet sich automatisch der Staubbrenner (4) wieder zu und die Versorgung mit Brennstoff erfolgt über die Festbrennstoffseite.

Zur Festbrennstoffseite gehört zunächst einmal der Dosiervorlagebehälter (19), in dem Brennstoff, d.h. also Kohle und Kalkstein vorgehalten werden. Bei entsprechender Anforderung werden die entsprechenden Stoffe, d.h. Kohle und Kalkstein auf den Dosierförderern (20) übergeben, von dem sie gleichmäßig in die Durchblaszellenradschleuse (21) gefördert werden. Die Durchblaszellenradschleuse (21) steht pneumatisch mit dem Brennstoffeintragsgebläse (22) in Verbindung, so daß das Brennstoffgemisch pneumatisch durch die entsprechende Leitung bis zur Sichtermühle (24) transportiert wird. Hierbei handelt es sich um ungetrocknete Feinkohle, die auf diese Art und Weise der Sichtermühle (24) dosiert zugeführt werden kann, wo dann die Feinstzerkleinerung abläuft. Dabei wird die Sichtermühle (24) so geschaltet, daß der sie verlassende Feinststaub unter 63 µm Feinheit aufweist. Der Austrag wird durch das Mühlenluftgebläse (23) erreicht.

Bei der Sichtermühle handelt es sich um eine Leistenmühle, bei der die Kohle einmal durch die Leisten und zum Zweiten durch Aufprall auf die Wand der Mühle zerkleinert wird. Der Sichter sorgt für die Trennung eben bei 63 µm, woraufhin das grobe Korn wieder in die Sichtermühle (24) zurückfällt, während das feinere Korn dem Staubbrenner (4) und damit dem Kessel (1) zugeführt wird.

Die Sichtermühle (24) bzw. schon durch die Durchblaszellenradschleuse (21) ist gegenüber dem Brennstoffeintragsgebläse (22) durch das Explosionssicherheitsventil (25) abschottbar und damit gesichert. Der Eintritt der körnigen Rohkohle erfolgt am Gehäuseeingang (26), wobei über den Gehäuseeingang (27) die restliche Luft vom Mühlenluftgebläse (23) in das Gehäuse der Sichtermühle (24) eintritt. Am oberen Rand des Gehäuses der Sichtermühle (24) befindet sich der Sichteraustrag (28), an dem das auf 63 µm zerkleinerte Gut die Sichtermühle (24) in Richtung Staubbrenner (4) verläßt.

Der Staubbrenner (4) wird so geregelt, daß eine optimale O₂-Konzentration vorhanden ist, so daß schwankende Qualitäten im Feststoff ausgeglichen werden. Über die automatische Kesselreinigung durch zeitweises Stillsetzen des Brenners und anschließendes Hochlaufen ist weiter vorne bereits berichtet worden. Ansonsten entspricht der Betrieb des Kessels (1) dem üblicher Kessel. Allerdings ist am raucherseitigen Ausgang des Kessels ein Temperaturfühler (35) vorgesehen, über den eine ergänzende Regelung des Kessels möglich ist.

Die den Kessel (1) verlassenden Rauchgase verlassen den Kessel und durchströmen den Gewebefilter (30). Hier werden die feinen Bestandteile des Staubes abgeschieden und in regelmäßigen Abständen durch die Filteraustragsschnecke (31) aufgenommen und durch die Zellenradschleuse (32) ausgetragen.

Für konstanten Unterdruck im Feuerraum des Kessels (1) sorgt der drehzahlgeregelte Saugzug (33), der die Rauchgase zum Kamin (34) fördert.

Die Sichtermühle ermöglicht eine genaue Leistungsregelung des Kessels (1). Bei kleiner Leistung erfolgt eine höhere Zerkleinerung, d.h. also eine größere Feinheit des am Sichteraustrag (28) ausgetragenen Brennstoffes. Bei geringerer Zerkleinerung wird eine höhere Leistung erreicht, so daß insgesamt gesehen vorteilhaft auch Teillastbetrieb sicher ist. Der Kern ist sicherlich darin zu sehen, daß über den Sichter bzw. die Sichtermühle (24) die gesamte Leistungsregelung bewirkt wird.

Wichtig ist, daß die Kohle ungetrocknet verarbeitet wird, weil in der Sichtermühle zumindest indirekt auch eine Trennung des Feststoffes von Wasser möglich ist. Das Wasser nimmt dann in Form des Wasserdampfes weiter am Prozeß teil, so daß die Gefahr von Staubexplosionen und Verpuffungen wesentlich verringert wird.

Auf die Schwefeleinbindung ist ebenfalls hingewiesen worden. Diese wird vor allem durch gleichzeitige und gleichmäßige Vermahlung des Kalksteins erreicht, wodurch eine Einbindung des Schwefels in die Asche möglich ist.

## Patentansprüche

1. Verfahren zur Energiegewinnung durch Verbrennung von festen Brennstoffen wie Steinkohle, die dosiert und gleichmäßig in eine Sichtermühle (24) gefördert und dort auf Staubfeinheit gemahlen und dann nach Austragen über die Mühlenluft pneumatisch zum Kessel (1) und in den Staubbrenner (4) transportiert werden, wobei die Brennstoffversorgung der elektrisch gezündeten Öl- oder Gasflamme nach einem Anlauf von wenigen Sekunden abgestellt wird,
**dadurch gekennzeichnet,**
daß die festen Brennstoffe ungetrocknet zusammen mit Kalkstein auf < 63 µ gemahlen und in den Staubbrenner (4) transportiert werden, daß die gesamte Feuerungsleistung des Kessels (1) durch Regelung des Sichters der Sichtermühle (24) geregelt wird und zwar in der Weise, daß bei einer höheren Leistung eine geringere Zerkleinerung und bei niedrigerer Leistung eine höhere Zerkleinerung eingestellt wird und daß die Brennstoffversorgung der Öl- oder Gasflamme nach Abschluß des Zündvorganges bei Störungen im Festbrennstoffbereich automatisch wieder eingeschaltet wird.

2. Verfahren nach Anspruch 1,
**dadurch gekennzeichnet,**
daß regelungstechnisch eine auf die jeweilige Feuerungsleistung abgestimmte O₂-Konzentration gefahren wird.

3. Verfahren nach Anspruch 1,
**dadurch gekennzeichnet,**
daß die festen Brennstoffe und der Kalkstein prallzerkleinert, vorzugsweise zweistufig prallzerkleinert werden.

4. Verfahren nach Anspruch 1,
**dadurch gekennzeichnet,**
daß die Feuerungsleistung des Brenners über die Rauchgastemperatur am Kesselausgang ergänzend geregelt wird.

5. Verfahren nach Anspruch 1,
**dadurch gekennzeichnet,**
daß der Brenner zur Kesselreinigung kurzzeitig und bis zum Absinken der Kesselvorlauftemperatur um mindestens 5 °C abgeschaltet wird, um dann auf Maximalleistung gebracht zu werden, wobei die Verbrennung mit ungefähr doppeltem Luftüberschuß betrieben wird.

6. Kombibrenner-System mit einem Kessel, der sowohl mit einem Öl-/Gasbrenner (2, 3) wie einem Staubbrenner (4) ausgerüstet ist, wobei die Festbrennstoffgutzufuhr ebenso wie Öl-/Gaszufuhr automatisch elektrisch regelbar, der Öl- oder Gasbrenner abhängig von der Feststoffzufuhr schaltbar ist und der Staubbrenner (4) mit einer Sichtermühle (24) mit integriertem und einstellbarem Sichter pneumatisch verbunden ist,
**dadurch gekennzeichnet,**
daß die Sichtermühle (24) eine Leistenmühle ist, wobei die gesamte Feuerungsleistung des Kessels (1) durch Regelung des Sichters geregelt ist und zwar in der Weise , daß bei einer höheren Leistung eine geringere Zerkleinerung und bei niedrigeren Leistung eine höhere Zerkleinerung einstellbar ist und wobei die festen Brennstoffe ungetrocknet und zusammen mit Kalkstein auf < 63 µ zu mahlen sind.

7. Kohlenstaubbrenner nach Anspruch 6,
**dadurch gekennzeichnet,**
daß der Sichtermühle (24) ein Dosiervorlagebehälter (19) vorgeordnet ist, der auf einen Dosierförderer (20) und eine mit konstanter Drehzahl rotierende Durchblaszellenradschleuse (21) aufgebend angeordnet ist, die ihrerseits über ein Brennstoffeintragsgebläse (22) beaufschlagt ist.

8. Kohlenstaubbrenner nach Anspruch 6,
**dadurch gekennzeichnet,**
daß die Sichtermühle (24) zusätzlich von unten her über ein Mühlenluftgebläse (23) mit Förderluft beaufschlagt ist.

9. Kohlenstaubbrenner nach Anspruch 7,
**dadurch gekennzeichnet,**
daß die Brennerleistungsregelung über eine Overrideregelung verfügt.

## Claims

1. Process for the production of energy through the combustion of solid fuels such as bituminous coals, which are metered and conveyed evenly into a separation mill (24), and finely pulverised there, and then, after being discharged via the mill air, are transported pneumatically to the boiler (1) and into the pulverised fuel burner (4), whereby the fuel supply of the electrically ignited oil or gas flame is shut off after a starting period of a few seconds, characterised in that the solid fuels are milled in non-dried state together with limestone to <63 µ and are transported into the pulverised fuel burner (4); that the full firing capacity of the boiler (1) is controlled by regulation of the classifier of the separation mill (24), i.e. in such a way that a lower reduction is set with a higher capacity and a higher reduction is set with a lower capacity; and that the fuel supply to the oil or gas flame is automatically switched on again after the ignition process has terminated in the case of disturbances in the solid fuel area.

2. Process according to Claim 1, characterised in that an O₂ concentration coordinated to the respective firing capacity is achieved by control techniques.

3. Process according to Claim 1, characterised in that the solid fuels and the limestone are reduced by impact crushing, preferably by two-stage impact crushing.

4. Process according to Claim 1, characterised in that the firing capacity of the burner is additionally controlled via the flue gas temperature at the boiler outlet.

5. Process according to Claim 1, characterised in that the burner is switched off briefly for boiler cleaning and until the boiler flow temperature has dropped to at least 5°C, in order to then be brought to maximum capacity,
whereby combustion is operated with approximately double the excess air.

6. Dual-fuel burner system with a boiler, which is equipped both with an oil/gas burner (2, 3) and a pulverised fuel burner (4), whereby the solid fuel supply as well as the oil/gas supply may be automatically electrically controlled, the oil or gas burner may be switched dependently on the solid fuel supply and the pulverised fuel burner (4) is pneumatically connected to a separation mill (24) with an integrated and adjustable classifier, characterised in that the separation mill (24) is a power mill, wherein the full firing capacity of the boiler (1) is controlled by regulation of the classifier, i.e. in such a way that a lower reduction is set with a higher capacity and a higher reduction is set with a lower capacity, and wherein the solid fuels are to be milled in non-dried state together with limestone to <63 µ.

7. Pulverised coal burner according to Claim 6,
characterised in that arranged upstream of the separation mill (24) is a metering container (19), which is disposed on a metering conveyor (20) giving onto a blow-through cellular wheel sluice (21) rotating at a constant speed, which is in turn subjected to the force from a fuel feed fan (22).

8. Pulverised coal burner according to Claim 6,
characterised in that the separation mill (24) is additionally subjected to transport air from below via a mill air fan (23).

9. Pulverised coal burner according to Claim 7,
characterised in that the burner capacity control system is equipped with an override control.

## Revendications

1. Procédé pour produire de l'énergie par combustion de matières combustibles solides comme du charbon, qui sont dosées et transportées régulièrement dans un broyeur à séparateur à air (24) et où elles sont broyées en fonction de la finesse de poussière et ensuite après évacuation au travers de l'atmosphère de broyage transportées pneumatiquement vers la chambre de combustion (1) et dans le brûleur de poussières (4), dans lequel l'alimentation en matières combustibles de la flamme de gaz ou d'huile allumée électriquement est interrompue après un démarrage de quelques secondes, caractérisé en ce que les matières combustibles solides non-séchées avec du calcaire sont broyées jusqu'à une dimension inférieure à 63 µ et sont transportées dans le brûleur de poussières (4), en ce que la puissance totale de combustion de la chambre de combustion (1) est réglée par régulation de la séparation d'air du broyeur à séparateur à air (24) et de manière à ce que, en cas d'une puissance plus élevée un broyage plus faible est ajusté et en cas de puissance plus faible un broyage plus important est ajusté, et en ce que l'alimentation en matières combustibles de la flamme de gaz ou d'huile est remise en marche automatiquement après l'arrêt de la réaction d'allumage par perturbation dans la région de matières combustibles solides.

2. Procédé selon la revendication 1, caractérisé en ce que la technique de régulation s'appuie sur la concentration en O₂ accordée à la puissance de combustion respective.

3. Procédé selon la revendication 1, caractérisé en ce que les matières solides et le calcaire sont broyés par percussion, de préférence en deux étapes.

4. Procédé selon la revendication 1, caractérisé en ce que la puissance de combustion du brûleur est régulée de façon supplémentaire en fonction de la température de gaz de fumée à la sortie de la chambre de combustion.

5. Procédé selon la revendication 1, caractérisé en ce que pour le nettoyage de la chambre de combustion, le brûleur est éteint pendant un bref moment jusqu'à la baisse de la température de fonctionnement de la chambre de combustion d'au moins 5° C, pour l'amener ensuite à la puissance maximale, la combustion étant conduite avec environ un excès d'atmosphère doublé.

6. Système de combustion mixte avec une chambre de combustion, qui est muni aussi bien d'un brûleur à gaz ou à huile (2, 3) que d'un brûleur de poussières (4), dans lequel l'amenée de matières combustibles solides ainsi que l'apport de gaz ou d'huile peut être régulé électriquement et automatiquement, le brûleur de gaz ou d'huile ayant son allumage pouvant être commuté en fonction de l'apport en matières combustibles solides, et le brûleur de poussières (4) est relié pneumatiquement à un broyeur à séparateur à air (24) comprenant un séparateur à air intégré pouvant être réglé, caractérisé en ce que le broyeur à séparateur à air (24) est un broyeur à barettes, la puissance de combustion totale de la chambre de combustion (1) étant régulée par régulation du séparateur d'air et de manière à ce que, en cas de puissance plus élevée un broyage plus faible est ajusté et en cas de puissance plus faible un broyage plus important est ajusté, et dans lequel les matières combustibles solides non séchées sont broyées ensemble avec du calcaire jusqu'à une dimension inférieure à 63 µ·

7. Brûleur de poussières de charbon selon la revendication 6, caractérisé en ce qu'un récipient (19) collecteur de dosage est prévu en amont du broyeur à séparateur à air (24), qui est disposé de manière à charger sur un convoyeur de dosage (20) et sur un sas d'alimentation par soufflage à roue cellulaire (21) tournant à vitesse constante qui de son côté peut être alimenté par une soufflerie d'alimentation en matières combustibles (22).

8. Brûleur de poussières de charbon selon la revendication 6, caractérisé en ce que le broyeur à séparateur à air (24) peut être en outre alimenté par dessous par une soufflerie d'air de broyage (23) en atmosphère de convoyage.

9. Brûleur de poussières de charbon selon la revendication 7, caractérisé en ce que le dispositif de régulation de puissance du brûleur comprend une régulation de surrégime.
